# EUROPÄISCHE PATENTSCHRIFT

(11) **EP 3 266 348 B1**
(45) Veröffentlichungstag und Bekanntmachung des Hinweises auf die Patenterteilung: **02.10.2019**
(21) Anmeldenummer: 17179637.8
(22) Anmeldetag: 04.07.2017
(51) Int. Cl.: A47C 4/30, A47C 17/70, A47C 5/04

(54) **FALTSESSEL UND FALTLIEGE**
COLLAPSIBLE CHAIR AND COLLAPSIBLE SUN LOUNGER
FAUTEUIL PLIANT ET CHAISE LONGUE PLIANTE

(30) Priorität: 07.07.2016 DE 202016103648 U
(43) Veröffentlichungstag der Anmeldung: 10.01.2018
(73) Patentinhaber: Westfield Outdoors GmbH, 47807 Krefeld (DE)
(72) Erfinder: Drees, Uwe, Catcott, TA7 9HP (GB); Yang, Baoqing, Hangzhou City, Zhejiang 310012 (CN)
(74) Vertreter: Reiser & Partner Patentanwälte mbB

(56) Entgegenhaltungen:
- EP-A2- 0 590 369
- CH-A5- 593 041
- DE-A1- 2 907 326
- FR-A- 793 923
- GB-A- 2 344 510
- US-A1- 2010 235 987
- US-A1- 2016 174 718

## Beschreibung

Die Erfindung betrifft einen Faltsessel, umfassend einen Rahmen und einen Sitzbezug, der lösbar mit dem Rahmen verbunden ist, wobei der Sitzbezug über zumindest einen Haltekörper an dem Rahmen befestigt ist.

Insbesondere klappbare Faltsessel, aber auch faltbare Faltliegen weisen häufig einen aus einem Gewebe ausgebildeten Sitzbezug auf. Dabei ist der Sitzbezug zumeist einlagig und besteht aus einem textilen Gewebe aus Natur- oder Kunstfasern mit netzartigen oder dichten Maschen. Dabei ist es bekannt, den Sitzbezug direkt an dem Rahmen zu befestigen. Dazu weist der Sitzbezug beispielsweise an den dem Rahmen zugewandten Kanten Laschen auf, welche im Zuge der Montage um den Rahmen herumgelegt werden, wodurch sich eine Schlaufe bildet. Die schlaufenförmig um den Rahmen herumgelegte Lasche wird mittels einer Naht, durch ein Klebemittel oder durch Ultraschallschweißen an dem Sitzbezug befestigt. Dadurch ist der Sitzbezug unlösbar mit dem Rahmen verbunden. Ein nachträglicher Austausch des Sitzbezugs ist dadurch nicht möglich.

Es ist auch bekannt, in den Rahmen Öffnungen, beispielsweise Bohrungen einzubringen, wobei der Sitzbezug Haltekörper in Form von Laschen mit hakenförmigen Enden aufweist, wobei die Enden in den Öffnungen eingehakt werden. Die Laschen sind dabei häufig als Schlaufen aus Textil ausgebildet, wobei Haken aus metallischem Werkstoff in den Schlaufen befestigt sind.

Des Weiteren ist es bekannt, den Sitzbezug über Haltekörper an dem Rahmen zu befestigen. Die Haltekörper weisen an dem Sitzbezug befestigte erste Halteelemente und an dem Rahmen befestigte zweite Halteelement auf. Dabei sind die an dem Rahmen befestigten zweiten Halteelemente Bestandteil des Rahmens und fest mit diesem verbunden. Die Montage der zweiten Halteelemente erfolgt, bevor der Rahmen fertig montiert wird. Ein nachträglicher Austausch der zweiten Halteelemente ist somit nicht möglich. Dadurch erschweren sich die Montage und die Reparatur des Faltsessels. Bei dieser Ausgestaltung erfolgt die Befestigung des Sitzbezugs ebenfalls werkseitig. Relevante Dokumente aus dem Stand der Technik sind US 2010/235987 A1, CH 593 041 A5 und GB 2 344 510 A.

Der Erfindung liegt die Aufgabe zugrunde, einen Faltsessel bereitzustellen, dessen Sitzbezug mit einfachen Mitteln in dem Rahmen befestigt und wieder entfernt werden kann.

Diese Aufgabe wird mit den Merkmalen von Anspruch 1 gelöst. Auf vorteilhafte Ausgestaltungen nehmen die Unteransprüche Bezug.

Der Faltsessel zur Lösung der Aufgabe umfasst einen Rahmen und einen Sitzbezug, der lösbar mit dem Rahmen verbunden ist, wobei der Sitzbezug über zumindest einen Haltekörper an dem Rahmen befestigt ist, wobei der Haltekörper ein dem Rahmen zugeordnetes erstes Halteelement und ein dem Sitzbezug zugeordnetes zweites Halteelement aufweist, wobei das erste Halteelement mit dem zweiten Halteelement formschlüssig verbunden ist.

Dabei kann das erste Halteelement an dem Rahmen lösbar festgelegt sein und das zweite Halteelement kann an dem Sitzbezug festgelegt sein.

Der erfindungsgemäße Faltsessel besteht somit aus den Elementen Rahmen, Sitzbezug und Haltekörper. Der Haltekörper weist zwei Halteelemente auf, von denen ein erstes an dem Rahmen und ein zweites an dem Sitzbezug festgelegt wird.

Das dem Rahmen zugeordnete erste Halteelement ist erfindungsgemäß in Form einer Hülse ausgebildet. Die Hülse umschließt dabei das Profil des Rahmens. Bei dieser Ausgestaltung ist der Rahmen vorzugsweise aus Rahmensegmenten zusammengesetzt. Zur Montage werden zunächst Rahmensegmente bereitgestellt und die ersten Halteelemente auf die Rahmensegmente aufgeschoben. Anschließend werden die Rahmensegmente zu dem Rahmen montiert. Bei dieser Ausgestaltung der ersten Halteelemente ist vorteilhaft, dass die ersten Halteelemente verliersicher an dem Rahmen gehalten und darüber hinaus drehbar auf dem Rahmen gelagert sind. Darüber hinaus sind die ersten Haltelemente robust und kostengünstig herstellbar.

Das an dem Rahmen festgelegte Halteelement kann lösbar an dem Rahmen befestigt sein. Dadurch ist es möglich, zunächst den Rahmen herzustellen, beziehungsweise die für den Faltsessel erforderlichen Rahmenteile zu einem vollständigen Rahmen zu montieren. Die benötigten Halteelemente können anschließend an dem Rahmen befestigt werden. Danach kann der mit den zweiten Halteelementen versehene Sitzbezug in den Rahmen eingeknöpft werden. Dies erfolgt durch Verbinden der ersten Halteelemente mit den zweiten Halteelementen. Hierbei ist insbesondere vorteilhaft, dass das Anbringen der ersten Halteelemente nach Fertigstellung des Rahmens erfolgen kann. Dadurch vereinfacht sich die Herstellung des Rahmens.

Bei beiden Ausgestaltungen der ersten Halteelemente ist es nicht erforderlich, die Montage des Sitzbezugs bereits werksseitig vorzunehmen. Die Montage des Sitzbezugs kann später, beispielsweise durch den Benutzer des Faltsessels erfolgen. Des Weiteren ist es denkbar, für einen Faltsessel verschiedene Sitzbezüge zur Verfügung zu stellen, welche wechselseitig in den Rahmen eingeknöpft werden können. In diesem Zusammenhang ist insbesondere denkbar, Sitzbezüge für die Benutzung im Sommer und Sitzbezüge für die Benutzung im Winter bereitzustellen. Für den Sommer geeignete Sitzbezüge weisen beispielsweise eine Netzstruktur mit groben luft- und wasserdurchlässigen Maschen auf, während der für den Winter geeignete Sitzbezug mit einer Wärmeisolierung, beispielsweise in Form eines zusätzlichen Polsters versehen sein kann.

Erfindungsgemäß ist ein Halteelement als Halteöse und ein Halteelement als Haken ausgebildet. Dabei bildet erfindungsgemäß das als Halteöse ausgebildete Halteelement das erste Halteelement und das als Haken ausgebildete Halteelement das zweite Halteelement. Eine aus Haken und Ösen bestehende Verbindung ist besonders einfach und werkzeuglos herstellbar. Dies ermöglicht die Montage des Sitzbezugs auch für ungeübte Benutzer. Eine Haken-/Ösenverbindung kann darüber hinaus hohe Lasten aufnehmen. Sofern die Verbindung vorgespannt ist, ist kein ungewolltes Lösen möglich.

Das erste Halteelement kann eine Hülse aufweisen, welche derart ausgebildet ist, dass das erste Halteelement lösbar auf den Rahmen aufklipsbar ist. Faltsessel weisen zumeist einen Rohrrahmen auf, der aus Metallrohren mit rundem Querschnitt zusammengesetzt ist. Die erfindungsgemäßen ersten Halteelemente weisen eine Hülse auf, die in ihrem Innendurchmesser wesentlich der Form des Rahmens entspricht. Dadurch, dass das erste Halteelement auf den Rahmen aufgeklipst werden kann, ist die Anbringung der ersten Halteelemente besonders einfach. Die Montage der ersten Halteelemente kann nach Fertigstellung des Rahmens erfolgen. Darüber hinaus sind die ersten Halteelemente verliersicher an dem Rahmen gehalten.

Ein weiterer Vorteil bei dieser Ausgestaltung ist, dass sich die Hülse des ersten Halteelementes auf dem Rahmen verdrehen kann. Sobald sich ein Benutzer auf den Faltsessel, beziehungsweise den Sitzbezug legt, wird der Sitzbezug verformt. Das führt dazu, dass der Sitzbezug nicht mehr parallel zu dem Rahmen ausgerichtet ist. Durch die Ausgestaltung des ersten Halteelementes mit einer Hülse zur Befestigung auf dem Rahmen, kann das erste Halteelement durch Verdrehen der Verformung des Sitzbezuges folgen. Dadurch wird die Verbindung zwischen erstem Halteelement und zweitem Halteelement lediglich auf Zug beansprucht, so wie es auch bei einem unbelasteten Sitzbezug der Fall ist.

Vorzugsweise ist die Hülse mit einem Schlitz versehen. Der Schlitz ermöglicht das Aufspreizen der Hülse, um diese auf den Rahmen aufklipsen zu können.

Um das Aufspreizen der Hülse während der Montage zu vereinfachen, kann auf der gegenüberliegenden Seite des Schlitzes ein Gelenk angeordnet sein. Dieses Gelenk kann in Form eines Scharniers, beispielsweise in Form eines Filmscharniers ausgebildet sein.

Je nach Werkstoffwahl kann das Gelenk aber auch entfallen. Besteht die Hülse beispielsweise aus einem spritzgießfähigen Kunststoff, kann die Hülse über den Schlitz aufgespreizt werden, wobei sich die Hülse nach dem Aufklipsen auf den Rahmen aufgrund der federnden Materialeigenschaften des Kunststoffs selbsttätig wieder schließt.

Die Halteöse ist erfindungsgemäß dem ersten Halteelement zugeordnet und der Haken ist erfindungsgemäß dem zweiten Halteelement zugeordnet. Vorzugsweise ist das zweite Haltelement so an dem Sitzbezug befestigt, dass sich eine Federwirkung einstellt. Dies kann durch Anbringung des zweiten Halteelementes an den Sitzbezug über elastische Schlaufen oder dergleichen erfolgen. Alternativ ist es denkbar, dass der Sitzbezug elastische, federnde Eigenschaften aufweist. In diesem Fall ist das Handling und die Montage des Sitzbezugs einfacher, wenn die Haken dem Sitzbezug zugeordnet sind. Die dem Rahmen zugeordneten Ösen sind hingegen vergleichsweise starr.

Das zweite Halteelement ist erfindungsgemäß über eine Schlaufe an dem Sitzbezug fixiert. Dabei kann die Schlaufe elastisch ausgebildet sein. Dies ermöglicht die federnde Anwendung des Sitzbezugs an den Rahmen unabhängig von der Wahl des Materials des Sitzbezugs. Dabei ist sichergestellt, dass die Halteelemente stets unter Vorspannung stehen.

Insbesondere im Fall eines gepolsterten Sitzbezugs ist die Elastizität des Sitzbezugs nur in gewissen Grenzen möglich. Durch die elastische Anbindung des zweiten Halteelements über Schlaufen ergibt sich jedoch insgesamt eine höhere Elastizität. Dies verbessert zum einen die Montage des Sitzbezugs in dem Rahmen und erhöht zum anderen den Sitzkomfort durch federnde Eigenschaften.

Der Haken kann aus dem zweiten Halteelement ausgebildet sein und einen Vorsprung mit einer an dem freien Ende des Vorsprungs angeordneten Verdickung aufweisen. Das zweite Halteelement besteht vorzugsweise aus einem spritzgießfähigen Material. Vorsprung und Verdickung sind dabei materialeinheitlich und einstückig aus dem zweiten Halteelement ausgebildet.

Die Halteöse kann durch eine schlüssellochförmige Durchbrechung gebildet sein. Dabei ist der Abschnitt der Durchbrechung mit dem größeren Durchmesser dem Rahmen zugeordnet, während der Abschnitt des Durchbruchs mit dem kleineren Durchmesser in Richtung des Sitzbezugs weist. Der Vorsprung des zweiten Halteelements kann dabei durch den Abschnitt mit dem größeren Durchmesser eingeführt werden. Anschließend gleitet der Haken in den Abschnitt mit kleinerem Durchmesser, wobei der Vorsprung durch die Durchbrechung der Halteöse hindurchragt, wobei die Verdickung in diesem Abschnitt blockiert ist. Aufgrund der elastischen Vorspannung des in dem Rahmen befestigten Sitzbezugs können sich die beiden Haltelemente nicht selbsttätig voneinander lösen, der Vorsprung wird in dem Abschnitt mit kleinem Durchmesser gehalten. Die beiden Halteelemente sind über die Haken- und Ösenverbindung formschlüssig miteinander verbunden.

Das erste Halteelement ist erfindungsgemäß mit einer an der Hülse angeordneten Lasche versehen, wobei die Halteöse der Lasche zugeordnet ist. Bei dieser Ausgestaltung ist die Halteöse besonders einfach erreichbar, so dass sich die Montage des Sitzbezugs in dem Rahmen erleichtert.

Der Schlitz kann die Lasche in zwei Laschenteile aufteilen. Bei dieser Ausgestaltung erfolgt die Montage des ersten Halteelements durch Aufspreizen der Hülse, wobei der Rahmen zwischen den beiden Laschenteilen hindurch in das erste Halteelement eingeschoben wird. Die Durchbrechung ist in beiden Laschenteilen angeordnet, so dass der Haken nach Montage des Sitzbezugs beide Laschenteile durchgreift und dadurch verhindert, dass sich das erste Halteelement ungewollt von dem Rahmen löst.

Gegenstand der Erfindung ist auch eine Faltliege mit den Merkmalen von Anspruch 8. Die in den Unteransprüchen, beziehungsweise oben beschriebenen vorteilhaften Ausgestaltungen gelten gleichermaßen auch für die Faltliege.

Einige Ausgestaltungen des erfindungsgemäßen Faltsessels werden nachfolgend anhand der Figuren näher erläutert. Diese zeigen jeweils schematisch:
- Fig. 1: einen Faltsessel;
- Fig. 2: im Detail einen Haltekörper;
- Fig. 3: im Detail einen alternativ ausgebildeten Haltekörper;
- Fig. 4: ein erstes Halteelement;
- Fig. 5: ein zweites Halteelement;
- Fig. 6a und 6b: beispielhafte, nicht erfindungsgemäße Haltekörper;
- Fig. 7: im Detail die Verbindung von Rahmen und Sitzbezug über den Haltekörper;
- Fig. 8: eine Faltliege mit Haltekörper.

Figur 1 zeigt einen Faltsessel 1 mit einem Rahmen 2 und einem Sitzbezug 3, der lösbar mit dem Rahmen 2 verbunden ist. Der Rahmen 2 besteht aus Metallrohren mit rundem Querschnitt, welche fest miteinander verbunden sind. Dabei umfasst der Rahmen 2 einen ersten Rahmenabschnitt 2' der die Sitzfläche bildet und einen zweiten Rahmenabschnitt 2" der die Beine des Faltsessels 1 bildet. Die Rahmenteile 2', 2" sind gelenkig miteinander verbunden, so dass der Faltsessel 1 bei Nichtbenutzung und zum Transport zusammengeklappt werden kann.

Der in dem ersten Rahmenabschnitt 2' des Rahmens 2 befestigte Sitzbezug 3 ist flächig ausgebildet und besteht aus textilem Material aus Natur- oder Kunstfasern. In einer ersten Ausgestaltung ist der Sitzbezug 3 einlagig ausgebildet und besteht aus einem netzartigen Gewebe. Gemäß einer weiteren Ausgestaltung umfasst der Sitzbezug 3 ein Polster, welches von Kunststoffgewebe umgeben ist.

Der Sitzbezug 3 ist über Haltekörper 4 in dem Rahmen 2 befestigt. Die Haltekörper 4 weisen erste Halteelemente 5 und zweite Halteelemente 6 auf, welche lösbar und formschlüssig miteinander verbunden sind. Die Halteelemente 5, 6 bestehen aus spritzgießfähigem Kunststoff.

An dem Rahmen 2 sind die ersten Halteelemente 5 lösbar festgelegt. Die zweiten Halteelemente 6 sind an dem Sitzbezug 3 festgelegt.

Figur 2 zeigt im Detail einen Haltekörper 4 mit erstem Halteelement 5 und zweitem Halteelement 6. Das erste Halteelement 5 weist eine rohrförmige Hülse 7 auf. Dem ersten Halteelement 5 ist eine Halteöse 5' zugeordnet, wobei aus der Hülse 7 eine Lasche 14 ausgeformt ist, in welchem die Halteöse 5' angeordnet ist. Die Halteöse 5' ist durch eine schlüssellochförmige Durchbrechung 13 gebildet. Das erste Halteelement 5 ist drehbar auf dem Rahmen 2 gelagert.

Die Halteöse 5' nimmt dabei das zweite Halteelement 6 auf. Das zweite Halteelement 6 ist mit einem Haken 6' versehen, wobei der Haken 6' einen Vorsprung 11 und an dem freien Ende des Vorsprungs 11 eine Verdickung 12 aufweist. Der Haken 6' kann im Bereich des größeren Durchmesser der Durchbrechung 13 in die Halteöse 5' eingesteckt werden und anschließend in den Bereich des kleineren Durchmessers der Durchbrechung 13 gleiten. Dabei bildet der kleinere Durchmesser der Durchbrechung 13 eine Hinterschneidung, welche die Verdickung 12 blockiert. Dadurch ist das erste Halteelement 5 mit dem zweiten Halteelement 6 fest und formschlüssig verbunden, zumindest solange durch Einwirken einer Vorspannung der Haken 6' in dem Bereich des kleineren Durchmessers in der Durchbrechung 13 gehalten ist.

Bei dieser Ausgestaltung des ersten Halteelementes 5 ist der Rahmen 2 aus mehreren Rahmensegmenten zusammengesetzt, wobei das erste Halteelemente 5 auf ein Rahmensegment aufgeschoben wird, so dass die Hülse 7 des ersten Halteelementes 5 das in Form eines Rundrohrs ausgebildete Profil des Rahmensegmentes umschließt. Nach Montage der ersten Halteelemente 5 werden die Rahmensegmente montiert, so dass ein Rahmen 2 mit ersten Halteelementen 5 entsteht.

Figur 3 zeigt im Detail einen Haltekörper 4 mit erstem Halteelement 5 und zweitem Halteelement 6.

Das erste Halteelement 5 weist eine Hülse 7 auf, welche derart ausgebildet ist, dass das erste Halteelement 5 lösbar auf den Rahmen 2 aufklipsbar ist. Dazu ist die Hülse 7 mit einem Schlitz 8 versehen. Dem ersten Halteelement 5 ist eine Halteöse 5' zugeordnet, wobei aus der Hülse 7 eine Lasche 14 ausgeformt ist, in welchem die Halteöse 5' angeordnet ist. Die Halteöse 5' ist durch eine schlüssellochförmige Durchbrechung 13 gebildet. Das erste Halteelement 5 ist drehbar auf dem Rahmen 2 gelagert.

Die Halteöse 5' nimmt dabei das zweite Halteelement 6 auf. Das zweite Halteelement 6 ist mit einem Haken 6' versehen, wobei der Haken 6' einen Vorsprung 11 und an dem freien Ende des Vorsprungs 11 eine Verdickung 12 aufweist. Der Haken 6' kann im Bereich des größeren Durchmessers der Durchbrechung 13 in die Halteöse 5' eingesteckt werden und anschließend in den Bereich des kleineren Durchmessers der Durchbrechung 13 gleiten. Dabei bildet der kleinere Durchmesser der Durchbrechung 13 eine Hinterschneidung, welche die Verdickung 12 blockiert. Dadurch ist das erste Halteelement 5 mit dem zweiten Halteelement 6 fest und formschlüssig verbunden, zumindest solange durch Einwirken einer Vorspannung der Haken 6' in dem Bereich des kleineren Durchmessers in der Durchbrechung 13 gehalten ist.

Figur 4 zeigt im Detail ein erstes Halteelement 5. Die Hülse 7 und die Lasche 14 sind durch den Schlitz 8 aufgeteilt, wobei sich zwei Laschenteile 14', 14" ergeben, welche zur der Montage des ersten Halteelementes 5 auf dem Rahmen 2 aufgespreizt werden. Nach Abschluss der Montage durchgreift der Haken 6' beide Laschenteile 14', 14", so dass sich das erste Halteelement 5 nicht ungewollt von dem Rahmen 2 lösen kann.

Figur 5 zeigt im Detail ein zweites Halteelement 6. Das zweite Halteelement 6 ist mit einer Aufnahme 9 zur Aufnahme eines Befestigungselementes versehen, über welches das zweite Halteelement 6 an dem Sitzbezug 3 befestigt werden kann.

Die Figuren 6a und 6b zeigen im Detail beispielhafte, nicht erfindungsgemäße Ausgestaltungen des Haltekörpers 4 mit alternativen ersten Halteelementen 5.

Bei diesen Ausgestaltungen weist das erste Halteelement 5 statt der Hülse 7 eine Verdickung 16 auf. Der Rahmen 2 wiederum weist eine in Längsrichtung des Profils verlaufende Vertiefung 17 auf, welche so geformt ist, dass sich eine Hinterschneidung ergibt und welche geeignet ist, die Vertiefung 17 des ersten Halteelements 5 aufzunehmen und dadurch das erste Halteelement 5 formschlüssig an dem Rahmen 2 zu fixieren. Hierbei ist vorteilhaft, dass die Montage des ersten Halteelementes 5 besonders einfach ist, da es lediglich in die Vertiefung 17 eingeschoben werden muss. Dies kann entweder an einer Stirnseite des Rahmens 2 erfolgen oder in Bereichen in denen die Vertiefung 17 aufgeweitet ist. Ein weiterer Vorteil ist, dass das erste Halteelement 5 auf dem Rahmen 2 verschoben werden kann. Dem ersten Halteelement 5 ist eine Halteöse 5' zugeordnet, wobei aus der Hülse 7 eine Lasche 14 ausgeformt ist, in welchem die Halteöse 5' angeordnet ist. Die Halteöse 5' ist durch eine schlüssellochförmige Durchbrechung 13 gebildet.

Die Halteöse 5' nimmt dabei ein zweites Halteelement 6 auf, wie es in den Figuren 2 und 4 beschrieben ist. Das zweite Halteelement 6 ist mit einem Haken 6' versehen, wobei der Haken 6' einen Vorsprung 11 und an dem freien Ende des Vorsprungs 11 eine Verdickung 12 aufweist. Der Haken 6' kann im Bereich des größeren Durchmessers der Durchbrechung 13 in die Halteöse 5' eingesteckt werden und anschließend in den Bereich des kleineren Durchmessers der Durchbrechung 13 gleiten. Dabei bildet der kleinere Durchmesser der Durchbrechung 13 eine Hinterschneidung, welche die Verdickung 12 blockiert. Dadurch ist das erste Halteelement 5 mit dem zweiten Halteelement 6 fest und formschlüssig verbunden, zumindest solange durch Einwirken einer Vorspannung der Haken 6' in dem Bereich des kleineren Durchmessers in der Durchbrechung 13 gehalten ist.

Bei der ersten Ausgestaltung gemäß Figur 6a weist der Rahmen 2 ein Rundprofil auf, bei der zweiten Ausgestaltung gemäß Figur 6b ein Rechteckprofil.

Figur 7 zeigt im Detail die Verbindung von Rahmen 2 und Sitzbezug 3 über den Haltekörper 4. Das zweite Halteelement 6 ist an dem Sitzbezug 3 festgelegt. Dazu ist eine Schlaufe 10 vorgesehen, welche durch die Aufnahme 9 geführt und fest mit dem Sitzbezug 10 verbunden ist. Die Schlaufe 10 besteht aus elastischem, textilem Material. Alternativ ist es denkbar, dass die zweiten Halteelemente 6 auch direkt an dem Sitzbezug 3 befestigt sind. Des Weiteren ist denkbar, dass neben oder anstatt der Schlaufe 10 der Sitzbezug 3 elastisch ausgebildet ist. Des Weiteren ist denkbar, dass die Schlaufe 10 als Textilstreifen ausgebildet ist. Die Befestigung der Schlaufe 10 an Sitzbezug 3 und zweitem Halteelement 6 kann auch über eine stoffschlüssige und/oder kraftschlüssige Verbindung erfolgen. In diesem Zusammenhang ist denkbar, die Verbindung über eine Klebe- oder Schweißverbindung herzustellen oder Verbindungsmittel wie Niete zu verwenden.

Figur 8 zeigt eine Faltliege 15. Die Faltliege umfasst einen Rahmen 2 und einen Sitzbezug 3, der lösbar mit dem Rahmen 2 verbunden ist. Der Rahmen 2 besteht aus Metallrohren mit rundem Querschnitt, welche fest miteinander verbunden sind. Dabei besteht der Rahmen 2 aus einem ersten Rahmenabschnitt 2' der die Sitzfläche bildet und einem zweiten Rahmenabschnitt 2" der die Beine der Faltliege 15 bildet. Die Rahmenteile 2', 2" sind gelenkig miteinander verbunden, so dass die Faltliege 15 bei Nichtbenutzung und zum Transport zusammengeklappt werden kann.

Der in dem ersten Rahmenabschnitt 2' des Rahmens 2 befestigte Sitzbezug 3 ist flächig ausgebildet und besteht aus textilem Material aus Natur- oder Kunstfasern. In einer ersten Ausgestaltung ist der Sitzbezug 3 einlagig ausgebildet und besteht aus einem netzartigen Gewebe. Gemäß einer weiteren Ausgestaltung umfasst der Sitzbezug 3 ein Polster, welches von Kunststoffgewebe umgeben ist.

Der Sitzbezug 3 ist über Haltekörper 4 in dem Rahmen 2 befestigt. Die Haltekörper 4 weisen erste Halteelemente 5 und zweite Halteelemente 6 auf, welche lösbar und formschlüssig miteinander verbunden sind. Die Halteelemente 5, 6 bestehen aus spritzgießfähigem Kunststoff.

An dem Rahmen 2 sind die ersten Halteelemente 5 lösbar festgelegt. Die zweiten Halteelemente 6 sind an dem Sitzbezug 3 festgelegt. Die Ausgestaltung und Anbindung der Halteelemente 5, 6 der Haltekörper 4 erfolgt analog zu den Figuren 2 bis 5.

## Patentansprüche

1. Faltsessel (1), umfassend einen Rahmen (2) und einen Sitzbezug (3), der lösbar mit dem Rahmen (2) verbunden ist, wobei der Sitzbezug (3) über zumindest einen Haltekörper (4) an dem Rahmen (2) befestigt ist, wobei der Haltekörper (4) ein dem Rahmen (2) zugeordnetes erstes Halteelement (5) und ein dem Sitzbezug (3) zugeordnetes zweites Halteelement (6) aufweist, wobei das erste Halteelement (5) mit dem zweiten Halteelement (6) formschlüssig verbunden ist, wobei das dem Rahmen (2) zugeordnete erste Halteelement (5) in Form einer Hülse ausgebildet ist, welche das Profil des Rahmens (2) umschließt, wobei das erste Halteelement (5) als Halteöse (5') und das zweite Halteelement (6) als Haken (6') ausgebildet ist, wobei die Halteöse (5') dem ersten Halteelement (5) zugeordnet ist und der Haken (6') dem zweiten Halteelement (6) zugeordnet ist, wobei das erste Halteelement (5) mit einer an der Hülse (7) angeordneten Lasche (14) versehen ist, wobei die Halteöse (5') der Lasche (14) zugeordnet ist und wobei das zweite Halteelement (6) über eine Schlaufe (10) an dem Sitzbezug (3) fixiert ist.

2. Faltsessel nach Anspruch 1, **dadurch gekennzeichnet, dass** das erste Halteelement (5) an dem Rahmen (2) lösbar festgelegt ist und dass das zweite Halteelement (6) an dem Sitzbezug (3) festgelegt ist.

3. Faltsessel nach Anspruch 1, **dadurch gekennzeichnet, dass** das erste Halteelement (5) formschlüssig an dem Rahmen (2) gehalten ist.

4. Faltsessel nach Anspruch 3, **dadurch gekennzeichnet, dass** das erste Halteelement (5) mit einer Verdickung (16) versehen ist, welche formschlüssig in eine in den Rahmen (2) eingebrachte Vertiefung (17) eingreift.

5. Faltsessel nach Anspruch 1, **dadurch gekennzeichnet, dass** die Schlaufe (10) elastisch ausgebildet ist.

6. Faltsessel nach einem der Ansprüche 1 bis 5, **dadurch gekennzeichnet, dass** der Haken (6') aus dem zweiten Halteelement (6) ausgebildet ist und einen Vorsprung (11) mit einer an dem freien Ende des Vorsprungs (11) angeordneten Verdickung (12) aufweist.

7. Faltsessel nach einem der Ansprüche 1 bis 6, **dadurch gekennzeichnet, dass** die Halteöse (5') durch eine schlüssellochförmige Durchbrechung (13) gebildet ist.

8. Faltliege (15), umfassend einen Rahmen (2) und einen Sitzbezug (3), der lösbar mit dem Rahmen (2) verbunden ist, wobei der Sitzbezug (3) über zumindest einen Haltekörper (4) an dem Rahmen (2) befestigt ist, wobei der Haltekörper (4) ein dem Rahmen (2) zugeordnetes erstes Halteelement (5) und ein dem Sitzbezug (3) zugeordnetes zweites Halteelement (6) aufweist, wobei das erste Halteelement (5) mit dem zweiten Halteelement (6) formschlüssig verbunden ist, wobei das dem Rahmen (2) zugeordnete erste Halteelement (5) in Form einer Hülse ausgebildet ist, welche das Profil des Rahmens (2) umschließt, wobei das erste Halteelement (5) als Halteöse (5') und das zweite Halteelement (6) als Haken (6') ausgebildet ist, wobei die Halteöse (5') dem ersten Halteelement (5) zugeordnet ist und der Haken (6') dem zweiten Halteelement (6) zugeordnet ist, wobei das erste Halteelement (5) mit einer an der Hülse (7) angeordneten Lasche (14) versehen ist, wobei die Halteöse (5') der Lasche (14) zugeordnet ist und wobei das zweite Halteelement (6) über eine Schlaufe (10) an dem Sitzbezug (3) fixiert ist.

## Claims

1. Folding chair (1), comprising a frame (2) and a seat cover (3) which is detachably connected to the frame (2), the seat cover (3) being fixed to the frame (2) via at least one holding body (4), the holding body (4) having a first holding element (5) assigned to the frame (2) and a second holding element (6) assigned to the seat cover (3), the first holding element (5) being positively connected to the second holding element (6), the first holding element (5) assigned to the frame (2) being formed in the shape of a sleeve which encloses the profile of the frame (2), wherein the first holding element (5) is formed as a holding eyelet (5') and the second holding element (6) as a hook (6'), wherein the holding eyelet (5') is assigned to the first holding element (5) and the hook (6') to the second holding element (6), wherein the first holding element (5) is provided with a tab (14) arranged on the sleeve (7), wherein the holding eyelet (5') is assigned to the tab (14), and wherein the second holding element (6) is fixed via a loop (10) to the seat cover (3).

2. Folding chair according to claim 1, **characterised in that** the first holding element (5) is detachably fixed to the frame (2) and **in that** the second holding element (6) is fixed to the seat cover (3).

3. Folding chair according to claim 1, **characterised in that** the first holding element (5) is positively held on the frame (2).

4. Folding chair according to claim 3, **characterised in that** the first holding element (5) is provided with a thickening (16), which positively engages in a depression (17) made in the frame (2).

5. Folding chair according to claim 1, **characterised in that** the loop (10) is formed resilient.

6. Folding chair according to any of claims 1 to 5, **characterised in that** the hook (6') is formed from the second holding element (6) and has a projection (11) comprising a thickening (12) arranged on the free end of the projection (11).

7. Folding chair according to any of claims 1 to 6, **characterised in that** the holding eyelet (5') is formed by a keyhole-shaped clearance (13).

8. Folding lounger (15), comprising a frame (2) and a seat cover (3) which is detachably connected to the frame (2), the seat cover (3) being fixed to the frame (2) via at least one holding body (4), the holding body (4) having a first holding element (5) assigned to the frame (2) and a second holding element (6) assigned to the seat cover (3), the first holding element (5) being positively connected to the second holding element (6), the first holding element (5) assigned to the frame (2) being formed in the shape of a sleeve which encloses the profile of the frame (2), wherein the first holding element (5) is formed as a holding eyelet (5') and the second holding element (6) as a hook (6'), wherein the holding eyelet (5') is assigned to the first holding element (5) and the hook (6') to the second holding element (6), wherein the first holding element (5) is provided with a tab (14) arranged on the sleeve (7), wherein the holding eyelet (5') is assigned to the tab (14), and wherein the second holding element (6) is fixed via a loop (10) to the seat cover (3).

## Revendications

1. Fauteuil pliant (1), comprenant un cadre (2) et un habillage de siège (3), qui est relié au cadre (2) de manière amovible, l'habillage de siège (3) étant fixé au cadre (2) par le biais d'au moins un corps de retenue (4), le corps de retenue (4) comportant un premier élément de retenue (5) associé au cadre (2) et un second élément de retenue (6) associé à l'habillage de siège (3), le premier élément de retenue (5) étant relié par complémentarité de forme au second élément de retenue (6), le premier élément de retenue (5) associé au cadre (2) étant réalisé sous la forme d'un manchon, qui entoure le profilé du cadre (2), le premier élément de retenue (5) étant réalisé sous la forme d'un oeillet de retenue (5') et le second élément de retenue (6) sous la forme d'un crochet (6'), l'oeillet de retenue (5') étant associé au premier élément de retenue (5) et le crochet (6') étant associé au second élément de retenue (6), le premier élément de retenue (5) étant pourvu d'une patte (14) disposée sur le manchon (7), l'oeillet de retenue (5') étant associé à la patte (14) et le second élément de retenue (6) étant fixé à l'habillage de siège (3) par le biais d'une boucle (10).

2. Fauteuil pliant selon la revendication 1, **caractérisé en ce que** le premier élément de retenue (5) est fixé de manière détachable au cadre (2) et **en ce que** le second élément de retenue (6) est fixé à l'habillage de siège (3).

3. Fauteuil pliant selon la revendication 1, **caractérisé en ce que** le premier élément de retenue (5) est maintenu sur le cadre (2) par complémentarité de forme.

4. Fauteuil pliant selon la revendication 3, **caractérisé en ce que** le premier élément de retenue (5) est pourvu d'un renflement (16), qui vient en prise par complémentarité de forme dans un creux (17) ménagé dans le cadre (2).

5. Fauteuil pliant selon la revendication 1, **caractérisé en ce que** la boucle (10) est réalisée élastique.

6. Fauteuil pliant selon l'une des revendications 1 à 5, **caractérisé en ce que** le crochet (6') est réalisé du second élément de retenue (6) et comporte une saillie (11) avec un renflement (12) disposé sur l'extrémité libre de la saillie (11).

7. Fauteuil pliant selon l'une des revendications 1 à 6, **caractérisé en ce que** l'oeillet de retenue (5') est formé par une ouverture (13) en forme de trou de serrure.

8. Chaise longue pliante (15), comprenant un cadre (2) et un habillage de siège (3), qui est relié au cadre (2) de manière amovible, l'habillage de siège (3) étant fixé au cadre (2) par le biais d'au moins un corps de retenue (4), le corps de retenue (4) comportant un premier élément de retenue (5) associé au cadre (2) et un second élément de retenue (6) associé à l'habillage de siège (3), le premier élément de retenue (5) étant relié par complémentarité de forme au second élément de retenue (6), le premier élément de retenue (5) associé au cadre (2) étant réalisé sous la forme d'un manchon, qui entoure le profilé du cadre (2), le premier élément de retenue (5) étant réalisé sous la forme d'un oeillet de retenue (5') et le second élément de retenue (6) sous la forme d'un crochet (6'), l'oeillet de retenue (5') étant associé au premier élément de retenue (5) et le crochet (6') étant associé au second élément de retenue (6), le premier élément de retenue (5) étant pourvu d'une patte (14) disposée sur le manchon (7), l'oeillet de retenue (5') étant associé à la patte (14) et le second élément de retenue (6) étant fixé à l'habillage de siège (3) par le biais d'une boucle (10).
